# EUROPÄISCHE PATENTANMELDUNG

(11) **EP 1 473 409 A1**
(43) Veröffentlichungstag der Anmeldung: **03.11.2004**
(21) Anmeldenummer: 03009574.9
(22) Anmeldetag: 29.04.2003
(51) Int. Cl.: E01B 31/20, E01B 31/26

(54) **Verfahren und Vorrichtung zur Aufarbeitung von Schwellen**

(71) Anmelder: DB Netz AG, 60468 Frankfurt am Main (DE)
(72) Erfinder: Wilms, Bernhard, 41236 Mönchengladbach (DE)
(74) Vertreter: Zinken-Sommer, Rainer

(57) **Zusammenfassung**

Aufgabe der Erfindung ist es, ein System zur Aufarbeitung von Schwellen vorzugsweise aus Beton zu entwickeln, das aus verschiedenen Modulen besteht, die sowohl stationär als auch mobil genutzt werden können.

Dies wird erfindungsgemäß dadurch erreicht, dass in einem weitgehend automatisierten Prozess die gelösten Schwellen von einem Transport-Fahrzeug (21) oder einem Zwischenlagerplatz (22) über ein Hebezeug (23) entnommen und einem Förder-, Lager- und Beschickungssystem (24) zugeführt werden, aus welchem sie in ein schienenfahrbares oder stationäres Aufbereitungssystem (37), das mit einem vorzugsweise schienenfahrbaren Hochdruckwassersystem verbunden ist, gefördert werden, in welchem in mehreren, vorzugsweise zwei Modulen ein Entfernen von Dübeln (5) und ein Reinigen der Schwellen (11) von Verunreinigungen durchgeführt wird, wonach in einem Dübelmodul (34) neue Dübel gesetzt und die instandgesetzten Schwellen über ein weiteres Hebezeug (27) wiederum einem Transport-Fahrzeug (35) oder einem Zwischenlager (22) zugeführt werden.

## Beschreibung

Die Erfindung betrifft ein Verfahren und eine Vorrichtung zur Aufarbeitung von Teilen der Unterbaukonstruktion schienengestützter Verkehrsmittel, insbesondere von Schwellen, die vorzugsweise aus Beton bestehen. Bei einem entsprechenden Logistikkonzept ist eine "Just-In-Time-Aufarbeitung" realisierbar.

Betonschwellen werden im Zuge von Gleisumbauten oder anderen Massnahmen einzeln, gruppenweise oder als Bestandteil von Gleisjochen ausgebaut, abtransportiert und / oder neben Gleisanlagen abgelegt (DE-PS 44 21 662 C2, AT 359 537).

Dabei ist es üblich, dass Betonschwellen von den Schienen gelöst, anschließend einzeln oder gruppenweise begutachtet und nicht mehr verwendbare Betonschwellen (rd. 20 - 30 %) ausgesondert und der Entsorgung zugeführt werden und die restlichen 70 - 80 % aufgearbeitet werden können.

Diese werden Arbeiten an wenigen quasi zentralen Stellen, wie beispielsweise in Bauhöfen durchgeführt und wodurch erhebliche Aufwendungen für die Anlieferung zu diesen Stellen und den anschließenden Transport zu Wiederverwendung anfallen.

Es ist bekannt, dass besonders bei Baustellen, auf denen nicht komplette Gleise, sondern Betonschwellen einzeln oder gruppenweise gewechselt werden, die ausgebauten Betonschwellen aufgrund von erheblichen Logistikaufwendungen über längere Zeiträume neben den Gleisen verbleiben, damit über längere Zeiträume der Wiederverwendung nicht zur Verfügung stehen und somit vermeidbar Kapital binden.

Die in den Schwellen beinhalteten Dübel werden mittels mechanischen Methoden, wie beispielsweise durch Aufbohren mit anschließendem händischen Entfernen von Dübelresten befreit. Die Betonschwellen werden anschließend manuell beispielsweise durch Hereinschlagen mit neuen Kunststoffdübel versehen.

Die gesamten Verfahren zur Aufarbeitung von Betonschwellen stellt insbesondere wegen der erheblichen Transport-/Logistikaufwendungen weder eine effektive noch professionelle oder wirtschaftliche Lösung dar.

Die Verwendung von Hochdruckwasser ist seit Jahren zur Sanierung und Reinigung von Beton- und anderen Objekten bekannt und als Stand der Technik einzustufen.

Aufgabe der Erfindung ist es, ein System zur Aufarbeitung von Schwellen vorzugsweise aus Beton zu entwickeln, das aus verschiedenen Modulen besteht, die sowohl stationär als auch mobil genutzt werden können.
Dies wird erfindungsgemäß durch die Patentansprüche 1 - 17 erreicht, wobei das System aus einem bekannten Schienenfahrbares Hochdruckwassersystem (SPS), einem gekoppelten, erfindungsgemäßen Aufarbeitungssystem und einem ebenfalls gekoppelten, erfindungsgemäßen Förder-, Lager- und Beschickungssystem besteht, indem der auf dem Förder-, Lager- und Beschickungssystem befindliche Brückenkran die Betonschwellen einzeln oder gruppenweise von einem im Nachbargleis stehenden standardmäßigen Schwellen-Transportfahrzeug oder von ebenerdigen Lagerstellen aufnimmt, in Längs- oder Querrichtung auf dem Wagen ablegt und dort evtl. noch vorhandenen Schienenbefestigungsmittel von den Betonschwellen befreit werden. Auf diese Weise vorbereitete Betonschwellen werden schichtweise oder einzeln durch ein Hebezeug, beispielsweise einen Brückenkran auf eine Beschickungseinrichtung, im wesentlichen bestehend aus einer Palette und einen Fördersystem dem Taktverfahren zugeführt, wobei eine Schicht vorzugsweise aus fünf in gleichmäßigem Abstand zueinander angeordneten Betonschwellen besteht.

Die Beschickungseinrichtung transportiert die Schwellengruppe in das weitgehend gekapselte Entdübelungsmodul, in dem sich vorzugsweise mindestens zwei parallel angeordnete Hochdrucklanzen befinden, die entsprechend des Bohrungsverlaufs des jeweiligen Betonschwellentyps schräg gestellt werden können, wobei das Lanzenpaar quer zur Förderrichtung der Schwellenschicht schrittweise in jeder Schwelle gleichzeitig mindestens zwei Dübel entfernt. Mit einer Inspektionskomponte, bestehend im wesentlichen aus einer vorzugsweise endoskopischen Kamera, innerhalb des Entdübelungsmoduls wird die Qualität der durch das Hochdruckwasser freigelegten Bohrung festgestellt.

Die im Schienenfahrbares Hochdruckwassersystem (SPS) vorhanden Absauganlage erzeugt über entsprechende Saugleitungen im Entdübelungsmodul einen Unterdruck, wodurch der anfallende Wassernebel abgesaugt und eine Funktionsstörung der Inspektionskomponenten ausgeschlossen wird. Das anfallende, mit Resten der Kunststoffdübel und anderen Stoffen verunreinigte Wasser wird unterhalb des Entdübelungsmoduls in einer Wanne aufgefangen.

Eine weitere Fördervorrichtung transportiert die Palette mit den entdübelten Schwellen zum nachfolgenden Reinigungsmodul, in welchem die Schwellen unter Einsatz einer weitere vorzugsweise Hochdruckpumpe gewaschen werden, wobei das Wasser aus der Auffangwanne unterhalb des Entdübelungsmoduls entnommen, gefiltert und über eine allseits der Schwellen angeordnete Düsen zu Waschen der Schwellen verwendet wird. Das benutze und verunreinigte Waschwasser wird über eine Schmutzwasserpumpe zum Schienenfahrbaren Hochdruckwassersystem (SPS) gefördert und im dort vorhandenen zweistufigen Filtersystem, bestehend aus Grobfiltern und Feinstfiltern gereinigt, im ebenfalls dort befindlichen Kombinationstank zwischengelagert und für eine Wiederverwendung im Reinigungsmodul zur Verfügung gestellt.

Die im Schienenfahrbares Hochdruckwassersystem (SPS) vorhanden Absauganlage erzeugt beispielsweise über Seitenkanalverdichter und über entsprechende Saugleitungen auch im Reinigungsmodul einen Unterdruck, wodurch der anfallende Wassernebel abgesaugt und eine störungsfreie Zustandsbeurteilung der gereinigten Schwellen mittels einer oder mehrer Videokameras möglich ist.

Eine weitere Fördereinrichtung transportiert die gereinigten Schwellen taktentsprechend zum nachfolgenden Dübelungsmodul, in welchem zunächst visuell und / oder meßtechnisch die Qualität der Schwellen vor dem Neubedübeln fachlich begutachtet wird. Nicht für die Weiterverwendung geeignete Schwellen werden gekennzeichnet und am Ende des Aufarbeitungsverfahrens mittels eines Krans aus dem Takt genommen und für die spätere Entsorgung in einem unterhalb des Schienenfahrzeugs befindlichen Aufbewahrungsgestell abgelegt oder unmittelbar örtlich der Entsorgung zugeführt.

Nach Abschluß der Begutachtung werden vorzugsweise paarweise neue Dübel in die Schwellen eingepreßt und bedarfsentsprechend die Bohrungen vorher / gleichzeitig mit einem Füllstoff gefüllt. Die Dübel werden aus im Dübelmodul befindlichen Magazinen zur Bohrung in der Schwelle geführt, dort mittels einer Greifvorrichtung positioniert und durch einen Stempel, der über einen Führungsdorn verfügt, in die Bohrung gepreßt.

Eine weitere Fördereinrichtung transportiert die fertig hergerichteten Betonschwellen unter einen fahrzeugeigenen Schwenkkran, der die Schwellen zum Abtransport mittels eines im Nachbargleis stehenden standardmäßigen Schwellen-Transportfahrzeug oder ebenerdig zur unmittelbaren örtlichen Weiterverwendung ablegt.

Sämtliche Aggregate des Aufarbeitungssystems und des Förder-, Lager- und Beschickungssystems sind elektrisch betrieben und werden durch das Stromaggregat des Schienenfahrbares Hochdruckwassersystems (SPS) mit Energie versorgt. Das Gesamtsystem wird von der Leitwarte es SPS aus überwacht und gesteuert. Parallel hierzu ist die Steuerung unmittelbar vom jeweiligen Modul bzw. Kran aus möglich.

Das Schienenfahrbares Hochdruckwassersystem (SPS), das Aufarbeitungssystem und das Förder-, Lager- und Beschickungssystem sind untereinander über flexible Schlauchleitungen und mit den bedarfsnotwendigen elektrischen Leitungen verbunden.

### Ausführungsbeispiel

Die Erfindung soll nachstehend anhand eines Ausführungsbeispieles näher erläutert werden.

Dabei zeigen:
- Figur 1 Darstellung des Wasserverfahrens
- Figur 2 Darstellung des Absaugverfahrens
- Figur 3 Gesamtansicht des Betonschwellen-Aufbereitungssystems
- Figur 4 Aufsicht des Betonschwellen-Aufbereitungssystems (Anlieferung der Betonschwellen per Schienenfahrzeug)
- Figur 5 Aufsicht des Betonschwellen-Aufbereitungssystems (Aufnahme der Betonschwellen von ebenerdiger Lagerstelle)
- Figur 6 Betonschwellenaufbereitungszug

In seiner Gesamtheit besteht das Verfahren und die Vorrichtung zur mobilen oder stationären Aufarbeitung von Betonschwellen, aus einem schienenfahrbaren Hochdruckwassersystem (SPS), einem Förder-, Lager- und Beschickungssystem und einem Aufarbeitungssystem, wobei die einzelnen Module auch für stationäre Nutzung zu einer Anlage zusammengestellt werden können.

Die Fahrzeuge sind mechanisch und elektrisch trennbar verbunden. Elektrische Verbindungen sind alle Stromversorgungs- und alle Steuer- und Regelungsleitungen. Zu den mechanischen Verbindungen zählen alle Rohrleitungs- und Schlauchsysteme, die für den Transport von Prozesswasser und Saugluft bestimmt sind und alle Elemente, die das Ankuppeln ermöglichen.

Der kritische Bereich der Verbindungen liegt zwischen den Fahrzeugen (Pufferbereich), da dort bei Fahrt Bewegungen um Längs- und Querachse der Verbindungsleitungen auftreten. Alle Leitungen sind flexibel und geschützt verlegt, um Beschädigungen während der Fahrt auszuschließen.

Nachstehende Tabelle zeigt die Verknüpfung der einzelnen Module im Verbund.

Das Prozesswasser wird aus dem Frischwasserbereich des Kombi-Tanks (1) über eine Förderpumpe (2) zum Modul des Höchstdruckaggregates (3) gepumpt. Die Höchstdruckpumpe, angetrieben durch einen Dieselmotor (4), fördert das Prozeßwasser mit gewünschten Druck zum Entdübelungsmodul (5), um von dort mittels Querportal (6) in die Hochdrucklanzen (7) zu gelangen. Die durch das Hochdruckwasser gelösten und entfernten Dübel gelangen gemeinsam mit diesem in einen Auffang- und Filterbehälter (8) unterhalb des Moduls. Nach Filtration gelangt das Wasser über einen Zwischenbehälter (9) und über die Förder- und Vordruckpumpe (10) zum Reinigungsmodul (11) und hier zum Reinigungsdüsenstock (13) sowie weiter zu den Reinigungsdüsen. Pumpe (14) fördert das Schmutzwasser in einen Separationstank mit den Grobfiltern (15) in dem die Grobstoffe > 350 µm ausgesondert werden. Über die SPS-interne Schmutzwasserpumpe (16) gelangt das Wasser, durch die Feinstfilter (17) beispielsweise auf < 10 µm Korngröße gereinigt, zum Prozesswasserbereich (18) des Kombi-Tanks (1).

Gefördert durch eine Saug-Druck-Pumpe (36) steht das Wasser im Zwischenbehälter (9) für weitere Reinigungsaufgaben im Reinigungsmodul (11) zur Verfügung. Eine entsprechende Regelung stellt sicher, daß das Wasser im Reinigungsmodul (11) eine ausreichende Qualität besitzt, so daß die Hochdruckpumpe (12) keinen Schaden nimmt.

Der sowohl im Entdübelungsmodul (5) und im Reinigungsmodul (11) entstehende Wassernebel wird durch die SPS-interne Sauganlage, bestehend aus zwei Seitenkanalverdichtern (20) und dem Unterdruckbereich des Separationstank (15), in dem auch möglicherweise noch im Wassernebel enthaltene Verunreinigungen über einen Hydrozyklon von der Saugluft getrennt wird.

Die aufzuarbeitenden Betonschwellen stehen entweder über standardmäßigen Schwellen-Transportfahrzeug (21) oder an ebenerdigen/Lagerstellen (22) zur Verfügung. Von diesen Positionen aus werden die Schwellen entweder als Stapel oder Schwellenreihe mittels Brückenkran (23) auf das Förder-, Lager- und Beschickungssystem (24) geladen und mit diesem einzeln oder schichtweise auf die Beschickungsvorrichtung (25) auf der die Schwellen in den für die weiteren Prozessschritte Abstand gebracht und fixiert werden. Weitere Fördereinrichtungen (26) transportieren die Schwellen taktweise durch die Anlage. Am Ende erreichen die Schwellen den Wirkbereich des Schwenkkrans (27), mit dem die verwendbaren Schwellen auf einen im Nachbargleis bereitstehenden standardmäßigen Schwellen-Transportfahrzeug (21) oder anderen Transportfahrzeug zum Abtransport verladen oder auf örtliche Flächen abgelegt werden. Nicht verwendbare Schwellen werden unterhalb des Aufarbeitungssystems oder in einem geeigneten Gestell abgelegt und einer Entsorgung zugeführt.

Aus Gründen der Eisenbahnbetriebssicherheit wird für die auf Gleisen verkehrenden Fahrzeuge ein lichter Raum freigehalten. Dieser lichte Raum (Regellichtraum) ergibt sich aus den Begrenzungen für Fahrzeuge, Ausladungen und aus Sicherheitszuschlägen. Korrespondierend zu dem Regellichtraum sind nach Eisenbahn-Betriebsordnung (EBO) Fahrzeugbegrenzungen festgelegt, die im Regelbetrieb durch das Schienenfahrzeug und dessen Aufbauten nicht überschritten werden dürfen.

Für das Arbeiten von Schienenfahrzeugen aus, z.B. auch für das Aufarbeiten von Betonschwellen sind Ausnahmen möglich, die ggf. auch eisenbahnbetriebliche Sicherheitsmaßnahmen (z.B. Sperren des Nachbargleises, Abschalten der Oberleitung) erfordern.

Darüber hinaus müssen auf Strecken mit Oberleitungen zu diesen stromführenden Leitungen folgende Mindest-Sicherheitsabstände eingehalten werden:
- 300 mm zu festen Teilen des Schienenfahrzeuges (einschließlich Aufbauten und Ladung)
- 1.500 mm von Personen

Sämtliche Begrenzungs- und Sicherheitsabstände sind bei Transport-, Arbeits- und Entsorgungssituationen einzuhalten.

Der Regelabstand zwischen Schienenoberkante (SO) und der Oberleitung beträgt im Mittel ca. 5.250 mm Aus dem Abstand der Ladefläche des Förder-, Lager- und Beschickungssystems bzw. des Aufarbeitungssystems zur SO von ca. 1.270 mm ergibt sich eine zulässige Höhe der Module und der Aufbauten, wie z.B. der Krane von 3.380 mm. Durch die konstruktive Ausgestaltung erreicht das höchste Maß im Normalbetrieb (Transport und Arbeitssituation) die unkritische Höhe von 2.880 mm.

Die relevanten mechanischen Komponenten der Module (Pumpen u.ä.) werden elektrisch betrieben und vom autarken, dieselgetriebenen Stromaggregat der SPS-Einheit (29) oder im stationären Betrieb durch das örtliche Stromnetz versorgt. Der Kraftstoffvorrat des Stromaggregates reicht aus, um mehrere Einsatzschichten ohne zusätzliches Betanken durchzuführen.

Das Frischwasserreservoir der SPS-Einheit von ca. 8.000 l und die Kreislaufführung des Teilprozesses Reinigen ermöglicht einen Einsatz ohne Betanken von mehreren Arbeitsschichten, wobei im stationären Betrieb auch der Anschluß an die örtliche Frischwasserversorgung möglich ist.

Schmutzwasser wird nach mehreren Arbeitsschichten entsorgt, wobei die Qualität dieses Wassers das Einleiten in öffentliche Kanalnetze möglich macht. Durch das Ausfiltern entstehen nur geringe Menge, die möglicherweise als Sonderabfall zu entsorgen sind.

### Liste der verwendeten Bezugszeichen

- 1 -: Kombi-Tank Frischwasserbereich
- 2 -: Förderpumpe
- 3 -: Wasser-Hochdruckpumpe
- 4 -: Dieselmotor
- 5 -: Entdübelungsmodul
- 6 -: Querportal
- 7 -: Hochdrucklanzen
- 8 -: Auffang- und Filtrationsbehälter
- 9 -: Zwischenbehälter
- 10 -: Förder- und Vordruckpumpe
- 11 -: Reinigungsmodul
- 12 -: Hochdruckpumpe
- 13 -: Reinigungsdüsenstock
- 14 -: Schmutzwasserpumpe
- 15 -: Grobabscheider
- 16 -: SPS-interne Schmutzwasserpumpe
- 17 -: Feinfilterstufe
- 18 -: Kombi-Tank Prozeßwasserbereich
- 19 -: Schienenfahrbares Hochdruckwassersystem (SPS)
- 20 -: Seitenkanalverdichter
- 21 -: Schwellen-Transportfahrzeug
- 22 -: Lagerstelle
- 23 -: Brückenkran/Hebezeug
- 24 -: Förder-, Lager- und Beschickungssystem
- 25 -: Beschickungsvorrichtung
- 26 -: Fördereinrichtungen
- 27 -: Schwenkkran
- 28 -: Leitwarten-Modul
- 29 -: Stromaggregat
- 30 -: Hochdruckaggregat-Modul
- 31 -: Absaugleitung
- 32 -: Auffangbehälter
- 33 -: Inspektionsmodul
- 34 -: Dübelmodul
- 35 -: Schwellen-Transportfahrzeug
- 36 -: Saug-Druck-Pumpe
- 37 -: Aufarbeitungssystem

## Patentansprüche

1. Verfahren zur Aufarbeitung von Teilen der Unterbaukonstruktion schienengestützter Verkehrsmittel, insbesondere von Schwellen die vorzugsweise aus Beton bestehen, wobei aus der schienengestützten Fahrbahn ausgebauten Schwellen von noch vorhandenen Befestigungsmitteln befreit, zwischengelagert, aufgearbeitet und wieder eingesetzt werden,
***gekennzeichnet dadurch, dass*** in einem weitgehend automatisierten Prozess die gelösten Schwellen von einem Transport-Fahrzeug (21) oder einem Zwischenlagerplatz (22) über ein Hebezeug (23) entnommen und einem Förder-, Lager- und Beschickungssystem (24) zugeführt werden, aus welchem sie in ein schienenfahrbares oder stationäres Aufbereitungssystem (37), das mit einem vorzugsweise schienenfahrbaren Hochdruckwassersystem verbunden ist, gefördert werden, in welchem in mehreren, vorzugsweise zwei Modulen ein Entfernen von Dübeln (5) und ein Reinigen der Schwellen (11) von Verunreinigungen durchgeführt wird, wonach in einem Dübelmodul (34) neue Dübel gesetzt und die instandgesetzten Schwellen über ein weiteres Hebezeug (27) wiederum einem Transport-Fahrzeug (35) oder einem Zwischenlager (22) zugeführt werden.

2. Verfahren nach Anspruch 1, ***gekennzeichnet dadurch, dass*** vorzugsweise zwischen dem Entdübelungsmodul (5) und dem Reinigungsmodul (11) in einem Inspektionsmodul (33) eine visuelle und/oder eine meßtechnische Kontrolle der Qualität der Schwellen vor dem Neubedübeln im Dübelmodul (34) durchgeführt wird.

3. Verfahren nach Anspruch 1 und 2, ***gekennzeichnet dadurch, dass*** als Hebezeug ein auf einem Schienenfahrzeug montierter und darauf fahrbarer Brückenkran (23) verwendet wird.

4. Verfahren nach Anspruch 1 - 3, ***gekennzeichnet dadurch, dass*** im Aufbereitungssystem, insbesondere im Entdübelungs- und Reinigungsmodul (5;11), ein Wasserzirkulationsverfahren eingesetzt wird, wobei das Frischwasser aus einem Kombi-Tank (1) des Hochdruckwassersystems entnommen, im Hochdruckaggregat-Modul (30) druckerhöht wird, anschließend die Entdübelung der Schwellen mittels Hochdruckwasserlanzen (7) durchgeführt und das Brauchwasser über Auffang- und/oder Filtrations- und /oder Zwischenbehälter (8; 9) geleitet und mittels Hochdruckpumpe (12) druckerhöht danach dem Reinigungsmodul (11) zugeführt, anschließend in einem Auffangbehälter (32) aufgefangen, mittels einer Schmutzwasserpumpe (14) zu einer Grob- sowie Feinabscheidung (15; 17) geleitet und hiernach einem Prozesswasserbereich (18) des Kombitankes (1) aufgegeben wird.

5. Verfahren nach Anspruch 1 bis 4, ***gekennzeichnet dadurch, dass*** das im Grobabscheider (15) von der Absaugluft getrennte Schmutzwasser nach Durchfließen der Feinstfilter (17) dem Prozesswasserbereich (18) des Kombi-Tanks (1) zugeführt und hier zur Wiederverwendung zur Verfügung gestellt wird.

6. Verfahren nach Anspruch 1 bis 5, ***gekennzeichnet dadurch, dass*** bei stationär ausgeführten Modulen die Versorgung mit elektrischer Energie über das örtliche Stromnetz durchgeführt wird.

7. Verfahren nach Anspruch 1 bis 6, ***gekennzeichnet dadurch, dass*** im Entdübelungsmodul (5) und im Reinigungsmodul (11) entstehende Wassernebel durch eine Sauganlage über eine Erzeugung von Unterdruck mittels Unterdruckaggregat vorzugsweise Seitenkanalverdichter (20) abgesaugt und anschließend wiederverwendet werden.

8. Verfahren nach Anspruch 7, ***gekennzeichnet dadurch, dass*** mögliche Verunreinigungen aus dem Wassernebel vor seiner Wiederverwendung abgeschieden werden.

9. Verfahren nach Anspruch 1 bis 8, ***gekennzeichnet dadurch, dass*** über ein Inspektionsmodul (33) die Qualität der freigelegten Bohrungen untersucht wird.

10. Verfahren nach Anspruch 1,2 und 9, ***gekennzeichnet dadurch, dass*** nicht für die Weiterverwendung geeignete Schwellen gekennzeichnet und am Ende des Aufarbeitungsverfahrens mittels eines Krans (27) aus dem Takt genommen und für die spätere Entsorgung in einem vorzugsweise unterhalb des Schienenfahrzeuges oder im Bereich der stationären Anlage in einer geeigneten Vorrichtung, vorzugsweise einem Gestell, abgelegt oder unmittelbar einer Entsorgung zugeführt wird.

11. Verfahren nach Anspruch 1 bis 10, ***gekennzeichnet dadurch, dass*** die gereinigten Bohrungen vor und / oder gleichzeitig mit dem Neudübeln bei Bedarf mit einem Füllstoff versehen werden.

12. Verfahren nach Anspruch 1 bis 11, ***gekennzeichnet dadurch, dass*** die Dübel im Dübelmodul (34) aus einem Magazin zu den Bohrungen geführt, dort mittels einer Vorrichtung positioniert und durch einen Druckkörper, vorzugsweise einen Führungsdorn aufweisenden Stempel, in die Bohrungen gedrückt werden.

13. Verfahren nach Anspruch 1 bis 12, ***gekennzeichnet dadurch, dass*** das Beschickungssystem (25) Paletten aufweist, auf denen die Schwellen justiert und fixiert werden, wobei diese nach Durchlauf durch das Taktverfahren an den Beginn des Prozesses zurückgeführt werden.

14. Vorrichtung zur Aufarbeitung von Teilen der Unterbaukonstruktion schienengestützter Verkehrsmittel, insbesondere von Schwellen die vorzugsweise aus Beton bestehen, ***gekennzeichnet dadurch, dass*** die schienengebundene Betonschwellen-Aufarbeitungsvorrichtung über mindestens ein Hebezeug (23) verfügt, mit einem stationären und/oder einem fahrbaren Betonschwellenzwischenlager (22; 35) verbunden und mit einem Beschickungssystem ausgestattet ist, wobei die Betonschwellen-Aufarbeitungsvorrichtung aus mindestens einem Modul zur Entfernung der Dübel (5) und zur Reinigung der Schwellen von Verunreinigungen (11) zusammengesetzt ist und dass zumindest zwischen beiden Modulen (5; 11) ein Inspektionsmodul (33) und nach dem Reinigungsmodul (11) ein Dübelmodul (34) angeordnet ist.

15. Vorrichtung nach Anspruch 13, ***gekennzeichnet dadurch, dass*** das Aufarbeitungssystem aus vorzugsweise zwei Modulen besteht, welche aus einem Entdübelungs- (5) und einem Reinigungsmodul (11) zusammengesetzt sind, wobei ein Kombi-Tank (1) des eines vorzugsweise schienenfahrbaren Hochdruckwassersystems (19) über eine Förderpumpe (2) mit einer über einen Motor (4), vorzugsweise einen Dieselmotor, angetriebenen Hochdruckwasserpumpe (3) verbunden ist, die an ein Querportal (6) mit Hochdrucklanzen (7) gekoppelt ist, unter dem ein Auffang- und Filtrationsbehälter (8) sowie nachfolgend ein Zwischenbehälter (9) angeordnet ist, der wiederum über eine weitere Förder- und Vordruckpumpe (10) und bedarfsweise eine Hochdruckpumpe (12) mit einem Reinigungsdüsenstock (13) verbunden ist, unter dem ein Auffangbehälter (32) angeordnet ist, der über eine Schmutzwasserpumpe (14) mit einer Grob- und einem Feinabscheidung (15;17) eines vorzugsweise schienenfahrbaren Hochdruckwassersystems verbunden ist, welche mit dem Prozesswasserbereich (18) des Kombi-Tankes (1) gekoppelt ist.

16. Vorrichtung nach Anspruch 13 und 14, ***gekennzeichnet dadurch, dass*** der Prozesswasserbereich (18) des Kombi-Tankes (1) mit dem Zwischenbehälter (9) verbunden ist, welcher über die Pumpen (10; 12) mit dem Reinigungsdüsenstock (13) gekoppelt ist.

17. Vorrichtung nach Anspruch 13 bis 15, ***gekennzeichnet dadurch, dass*** das Hochdruckwassersystem eine Absauganlage für Wassernebel aufweist, wobei diese über eine Absaugleitung (31) mit dem Unterdruck aufweisenden Grobabscheider (15) verbunden ist.
